# EUROPÄISCHE PATENTSCHRIFT

(11) **EP 0 113 450 B1**
(45) Veröffentlichungstag und Bekanntmachung des Hinweises auf die Patenterteilung: **10.09.1986**
(21) Anmeldenummer: 83112438.3
(22) Anmeldetag: 18.06.1982
(51) Int. Cl.: F02B 75/24, F01L 1/12, F01L 1/26, F02B 61/02, F02F 1/42

(54) **Zylinderkopf für Viertakt-Brennkraftmaschinen**
Cylinder head for a four-stroke internal-combustion engine
Culasse pour un moteur à combustion interne à quatre temps

(30) Priorität: 26.06.1981 DE 3125077
(43) Veröffentlichungstag der Anmeldung: 18.07.1984
(62) Teilanmeldung aus: 82105324.6
(73) Patentinhaber: Bayerische Motoren Werke Aktiengesellschaft, 80788 München (DE)
(72) Erfinder: Seidl, Jiri, Dipl.-Ing., D-8000 München 40 (DE)
(74) Vertreter: Schweiger, Erwin

## Beschreibung

Die Erfindung bezieht sich auf einen Zylinderkopf einer Bauart gemäß den im Oberbegriff des Patentanspruches angegebenen Merkmalen.

Bei einem bekannten Zylinderkopf dieser Bauart gemäß DE-B-1 127144 sind alle-drei Ventile im Dreieck und parallel zueinander angeordnet, wodurch eine weitgehend ebene Begrenzungswand des Brennraumes im Zylinderkopf unvermeidbar ist und alle Ventilteller auch in offener Stellung durch enges Tangieren der Zylinderwand die Ventil-Öffnungsquerschnitte in diesem Bereich verengen und dadurch den Ladungswechsel behindern. In diesem ungünstigen Sinne wirkt auch der im Verhältnis zum Gesamt-Öffnungsquerschnitt der beiden Einlaßventile relativ kleine Ventilteller-Durchmesser des Auslaßventiles. Schließlich wird auch bei fremdgezündeter Ausbildung dieser bekannten Maschine der Verbrennungsablauf durch den breiten ringförmig umlaufenden Quetschspalt ungünstig beeinflußt, der auch im Bereich des im Betrieb sehr heißen Auslaßventiles besteht, in dem dadurch bevorzugt Selbstzündungen verursacht werden.

Bekannte Zylinderköpfe ähnlicher Bauart mit V-Stellung der Ventile gemäß DE-C-708 283, DE-C-755 495 und DE-Z-Motorrad, Heft 24/1,980, S. 28 und 30 weisen eine ungünstige Anordnung der Ventile und der Zündkerze in Bezug auf die Brennraumgestaltung auf, wodurch einerseits die Fläche des Brennraums für eine Abstimmung zwischen Ventilgröße und Quetschspaltgröße ungenügend genutzt und andererseits eine dezentrale Ladungszündung mit nachteiligen Einfluß auf den Verbrennungsvorgang gegeben ist.

Ein bekannter Vierventil-Zylinderkopf mit je zwei Ein- und Auslaßventilen in V-Stellung ähnlicher Bauart gemäß DE-A-2 919 213 weist einen wesentlichen höheren Bauaufwand für das zusätzliche zweite Auslaßventil und dessen Steuerung auf. Darüber hinaus wird dabei entweder die Ventilgröße oder V-Winkel-Größe durch jeweils gegenseitige Hub-Behinderung eines Ein- und eines Auslaßventiles begrenzt und damit der Ladungswechsel gleichfalls behindert. Die Funkenstrecke der Zündkerze ist dabei etwa mittig zwischen allen vier Ventilen angeordnet, was bei drei Ventilen die Auslaßventil-Größe behindern würde.

Die Erfindung vermeidet die beschriebenen Nachteile durch die Anwendung der Merkmale gemäß dem Kennzeichen des Patentanspruches bei einem bauartgemäßen Zylinderkopf. Die dabei vorgesehene Ventil- und Zündkerzen-Anordnung mit nur einem Auslaßventil ermöglicht große Ventilöffnungsquerschnitte, eine kompakte Brennraumgestaltung einschließlich nahezu zentraler Ladungszündung und eine günstige Beeinflussung des Verbrennungsablaufes durch eine von der Einlaßventil-Anordnung begünstigte Ausbildung und Anordnung eines abgestimmten Quetschspaltes.

In der Zeichnung ist ein Ausführungsbeispiel der Erfindung dargestellt. Es zeigen :
Figur 1 einen Zylinderkopf für Viertakt-Brennkraftmaschinen im Schnitt und
Figur 2 die Innenansicht des Brennraumes im Zylinderkopf gemäß der Linie 11-11 in Fig. 1.

Ein Zylinderkopf 1 für fremdgezündete Viertakt-Brennkraftmaschinen enthält drei Ventile 2 und 3 in V-Stellung zueinander. Zwei Einlaßventile 2 liegen parallel zueinander entsprechend-einem V-Schenkel, der von der Ebene der beiden Einlaßventile 2 bestimmt ist. Zur Zylinderachse 4 weisen die Einlaßventile 2 einen Winkel von ca. 37° auf. Der von einem Auslaßventil 3 bestimmte V-Schenkel weist dagegen nur einen Winkel von ca. 15° zur Zylinderachse 4 auf. Eine Nockenwelle 5 ist in einer winkelhalbierenden Lage innerhalb der ca. 52°-V-Stellung der Einlaß- und Auslaßventile 2 und 3 angeordnet. Für die Antriebsverbindung zwischen der Nockenwelle 5 und den Ein- und Auslaßventilen 2 und 3 ist je ein Kipphebei 6 auf Lagerachsen 7 drehbeweglich angeordnet.

Die beschriebene V-Stellung der Ein- und Auslaßventile 2 und 3 ergibt in Verbindung mit der Anordnung der beiden Einlaßventile 2 bzw. deren Ventilteller 2' in einem relativ großen freien Abstand und einer Zündkerze 8 bzw. deren Funkenstrecke in diesem Abstand eine für die Größe der Ventilöffnungsquerschnitte und den Verbrennungsvorgang vorteilhafte Gestaltung des Brennraumes 9. Zu diesem Zweck liegen auch die Ventilteller 2' und 3' nahezu tangierend eng an der Kontur 10' des zugehörigen Zylinders 10 sowie die Ventilteller 2' in relativ engem Abstand zum Ventilteller 3'. Der Durchmesser des Ventiltellers 3' des Auslaßventiles 3 entspricht weitgehend dem Radius des Zylinders 10. Die Ventilteller 2' der Einlaßventile 2 übergreifen dabei diejenige Achse 10" der Kontur 10' des Zylinders 10, die parallel zur Ebene der Einlaßventile 2 liegt. Diese Anordnung der Ein- und Auslaßventile 2 und 3 bzw. deren Ventilteller 2' und 3' und der Funkenstrecke der Zündkerze 8 zwischen den Ventiltellern 2' ergibt eine günstige Abstimmung der Ventilöffnungsquerschnitte der Ein- und Auslaßventile 2 und 3 aufeinander und eine nahezu zentrische Lage der Funkenstrecke der Zündkerze 8 im Brennraum 9 mit günstigen Auswirkungen auf die Maschinenfunktion hinsichtlich Leistungsverhalten und Kraftstoffverbrauch.

Im Bereich des Brennraumes 9 außerhalb der Ventilteller 2' der Einlaßventile 2 ist eine relativ große Quetschfläche 11 ausgebildet, die im Zusammenwirken mit einem flachen Bodenabschnitt 12' eines Kolbens 12 einen Quetschspalt mit günstigem Einfluß auf den Verbrennungsvorgang bildet.

Die Zündkerze 8 ist mit ihrer Längsachse in einem größeren Winkel zur Zylinderachse 4 als die Schäfte der Einlaßventile 2 angeordnet. Dadurch kommt der Einbau-Raumbedarf der Zündkerze 8 nicht zwischen dem Raumbedarf der Ventilfedern 13 der Einlaßventile 2 zur Geltung. Darüber hinaus weist die Zündkerze 8 und deren elektrischer Anschluß dadurch eine besonders günstige Zugänglichkeit für die Wartung von der im Betrieb relativ kalten Einlaß-Außenseite des Zylinderkopfes 1 auf.

## Patentansprüche

Zylinderkopf (1) für Viertakt-Brennkraftmaschinen, mit hängend angeordneten Ein- und Auslaßventilen (2 und 3),
wobei je Zylinder (10)
zwei Einlaßventile (2) parallel nebeneinander,
ein Auslaßventil (3) sowie eine Zündkerze (8) in einer zwischen den beiden Einlaßventilen (2) abstandsgleich angeordneten, die Zylinderachse (4) enthaltenden Querebene,
das Auslaßventil (3) im Abstand von der von den Einlaßventilen (2) bestimmten Ebene und
die Funkenstrecke der Zündkerze (8) etwa mittig zwischen den Einlaßventilen (2) sowie die Längsachse der Zünd Kerze (8) in einem von der Ebene der Einlaßventile nach außen offenen Winkel angeordnet sind und
wobei ferner jeweils in ihrer Schließlage
die Ventilteller (2' und 3') der Ein- und Auslaßventile (2 und 3) die Kreis-Kontur (10') des. Zylinders (10) etwa tangieren und die Ventilteller (2') der Einlaßventile (2) diejenige Achse (10") der Kreis-Kontur (10') übergreifen, die parallel zur vorgenannten Ebene liegt,
dadurch gekennzeichnet,
daß je Zylinder die beiden zueinander parallelen Einlaßventile (2) mit dem einen Auslaßventil (3) eine V-Stellung bilden, daß die Längsachse der Zündkerze (8) mit der Achse des Auslaßventiles (3) einen größeren Winkel einschließt als die von den Achsen der Einlaßventile (2) bestimmte Ebene,
daß das Ventilteller (3') des Auslaßventiles (3) einen Durchmesser etwa gleich dem Radius der Kreis-Kontur (10') des Zylinders (10) aufweist und
daß im Bereich zwischen den Einlaßventilen (2) und der Zündkerze (8) einerseits und dem zugeordneten Teil der Kreis-Kontur (10') des Zylinders (10) eine Quetschfläche(11) als Begrenzung für einen im Zusammenwirken mit einem Bodenabschnitt (12') eines zugehörigen Kolbens (12) entstehenden Quetschspalt ausgebildet ist.

## Claims

A cylinder head (1) for four-stroke internal combustion engines, with overhead inlet and exhaust valves (2 and 3) where, for each cylinder (10), two inlet valves (2) are arranged parallel to each other and side by side,
there being an exhaust valve (3) and a spark plug (8) arranged in one transverse plane containing the cylinder axis (4) and arranged equidistantly between the two inlet valves (2),
the exhaust valve (3) being arranged so as to be spaced from the plane determined by the inlet valves (2) and
the spark gap of the spark plug (8) is arranged substantially centrally between the inlet valves (2) with the longitudinal axis of the spark plug (8) being arranged at an angle outwardly open from the plane of the inlet valves,
while furthermore, in their closed position in each case, the valve discs (2' and 3') of the inlet and exhaust valves (2 and 3) are substantially tangential to the circular contour (10') of the cylinder (10) and the valve discs (2') of the inlet valves (2) extend over that axis (10") of the circular contour (10') which lies parallel to the said plane,
characterised in that
for each cylinder, the two mutually parallel inlet valves (2) form a V-arrangement with the one exhaust valve,
that the longitudinal axis of the spark plug (8) includes with the axis of the exhaust valve (3) a larger angle than does the plane determined by the axes of the inlet valves (2),
that the valve disc (3') of the exhaust valve (3) has a diameter substantially equal to the radius of the circular contour (10') of the cylinder (10) and
that, in the region between the inlet valves (2) and the spark plug (8) for the one part and the associated part of the circular contour (10') of the cylinder (10), a pinch surface (11) is developed as a limitation for a pinch gap occurring in co-operation with a crown section (12') of a respective piston (12).

## Revendications

Culasse de cylindre (1) pour des moteurs à combustion interne à quatre temps, avec des soupapes d'admission et d'échappement (2-3) placées en tête, culasse dans laquelle, pour chaque cylindre (10) :
deux soupapes d'admission (2) sont disposées parallèlement l'une à côté de l'autre
une soupape d'échappement (3) ainsi qu'une bougie d'allumage (8)
sont disposées dans un plan transversal équidistant des deux soupapes d'admission (2) et contenant l'axe (4) du cylindre,
la soupape d'échappement (3) est disposée à une certaine distance du. plan défini par les soupapes d'admission (2)
l'éclateur de la bougie d'allumage (8) est placé à peu près au milieu entre les soupapes d'admission (2) tandis que l'axe longitudinal de la bougie d'allumage (8) forme un angle ouvert vers l'extérieur à partir du plan des soupapes d'admission.
les têtes de soupape (2'-3') des soupapes d'admission et d'échappement (2-3) sont à peu près tangentes, dans leur position de fermeture, au contour circulaire (10') du cylindre (10), et les têtes de soupape (2') des soupapes d'admission (2) chevauchent l'axe (10") du contour circulaire (10') qui est parallèle au plan précité, culasse de cylindre caractérisée en ce que pour chaque cylindre, les deux soupapes d'admission (2) parallèles l'une à l'autre forment avec la soupape d'échappement unique (3) une configuration en V,
l'axe longitudinal de la bougie d'allumage (8) délimite avec l'axe de la soupape d'échappement (3), un angle plus grand que celui délimité à partir du plan destiné par les soupapes d'admission (2)
la tête de soupape (3') de la soupape d'échappement (3) a un diamètre à peu près égal au rayon du contour circulaire (10') du cylindre (10)
dans la zone entre les soupapes d'admission (2) et la bougie d'allumage (8) d'une part, et la partie qui leur est associée du contour circulaire (10') du cylindre (10) est ménagée une surface de serrage (11) délimitant le centre de serrage résultant d'une action conjointe avec une partie (12') du fond d'un piston correspondant (12).
